# EUROPÄISCHE PATENTANMELDUNG

(11) **EP 1 329 406 A1**
(43) Veröffentlichungstag der Anmeldung: **23.07.2003**
(21) Anmeldenummer: 03000106.9
(22) Anmeldetag: 02.01.2003
(51) Int. Cl.: B65H 35/04, B65H 37/06, B65H 37/02

(54) **Vorrichtung zur Herstellung von gebrauchsfertigen Folienstreifen zum Färben einzelner Haarsträhnen**

(30) Priorität: 16.01.2002 CH 622002
(71) Anmelder: Merico, Sergio, 9052 Niederteufen (CH)
(72) Erfinder: Merico, Sergio, 9052 Niederteufen (CH)
(74) Vertreter: Patentanwälte Schaad, Balass, Menzl & Partner AG

(57) **Zusammenfassung**

Die Erfindung betrifft eine Vorrichtung zur Herstellung von gebrauchsfertigen Folienstreifen zum Färben einzelner Haarsträhnen. Die Vorrichtung umfasst eine Aufnahmeeinheit (1) für wenigstens eine Vorratsrolle (3) für eine Folienbahn (14), eine Abwickeleinrichtung (5) und eine Schneideinrichtung (13), die die abgewickelte Folienbahn (14) zu schneiden imstande ist. Mit einer Präge- oder Falzeinrichtung (8) wird die Folienbahn (14) oder ein abgeschnittener Folienstreifen mit wenigstens einer Prägung (25,25',25'') oder wenigstens einem Falz versehen. Durch die Erfindung können Folienstreifen für Strähnchenfrisuren effektiv und schnell vorbereitet werden.

## Beschreibung

Die Erfindung betrifft eine Vorrichtung zur Herstellung von gebrauchsfertigen Folienstreifen zum Färben einzelner Haarsträhnen gemäss Anspruch 1.

Zum Färben einzelner Haarsträhnen werden Folienstreifen, üblicherweise Staniolstreifen (Alumniumfolie), verwendet, mit denen eine mit Färbemittel versehene Haarsträhne zum Einwirken des Färbemittels umwickelt wird. Bisher trennt der Coiffeur von einer Vorratsrolle einen Streifen der Folienbahn mit einer gewissen Länge ab und faltet diesen von Hand in seiner Längsrichtung. Am Rand des Folienstreifens wird eventuell ein Wattestreifen angeklebt, der zum Aufsaugen überschüssigen Färbemittels dient. Häufig werden weitere Längsfaltungen gemacht. Die Herstellung der Folienstreifen erfordert insbesondere bei längeren Haaren und damit längeren benötigten Streifen grosse Geschicklichkeit. Da pro Frisur etwa 10 bis 80 Streifen verwendet werden, ist die Vorbereitung einer Strähnchenfrisur entsprechend aufwendig und kostet wertvolle Arbeitszeit.

Der Erfindung liegt daher die Aufgabe zugrunde, eine Vorrichtung anzugeben, mit der Folienstreifen für das Strähnchenfärben einfach und aufwandsarm bereits gebrauchsfertig hergestellt werden können.

Die Aufgabe wird gelöst durch eine Vorrichtung mit den Merkmalen von Anspruch 1. Vorteilhafte Weiterbildungen der Erfindung ergeben sich aus den abhängigen Ansprüchen, der Beschreibung und den Zeichnungen.

Die erfindungsgemässe Vorrichtung umfasst eine Aufnahmeeinheit für wenigstens eine Vorratsrolle für eine Folienbahn sowie eine Abwickeleinrichtung, mit der die Folienbahn von der Vorratsrolle abgewickelt werden kann. Dabei sind vorzugsweise Mittel zur Erzeugung einer bevorzugt konstanten Bahnspannung vorhanden. Die erfindungsgemässe Vorrichtung umfasst des weiteren eine Schneideinrichtung, die die abgewickelte Folienbahn zu schneiden imstande ist. Die genannten Komponenten umfassen vorzugsweise geeignete Antriebe, mit denen die Vorrichtung automatisch betrieben werden kann. Gegebenenfalls ist eine Steuervorrichtung zu deren Steuerung vorhanden. Bevorzugt wird die Folienbahn quer zu ihrer Längsrichtung bzw. zur Abwickelrichtung geschnitten.

Erfindungsgemäss ist des weiteren wenigstens eine Prägeoder Falzeinrichtung vorhanden, die die Folienbahn oder einen bereits abgeschnittenen Folienstreifen mit wenigstens einer Prägung oder wenigstens einem Falz zu versehen imstande ist. Bevorzugt verläuft die Prägung bzw. der Falz in Längsrichtung. Eine Prägung des insbesondere plastisch verformbaren Streifens erleichtert das spätere Falten während des Färbevorgangs erheblich, da die Falzlinie hierdurch bereits vorgegeben ist. Wird ein Falz angebracht, sind die seitlich davon liegenden Folienabschnitte bereits aus der ursprünglichen Folienebene hinausgebogen, so dass die spätere Anwendung weiter vereinfacht wird. Vorzugsweise befindet sich die Schneideinrichtung in Abwickelrichtung hinter der Präge- oder Falzeinrichtung, d.h. es wird erst geprägt bzw. gefalzt und dann geschnitten. Durch die Erfindung gelingt es, gebrauchsfertige Folienstreifen zum Strähnchenfärben mit grossem Durchsatz in gleichbleibender Qualität automatisch zu erzeugen. Die Folienstreifen können direkt am Ausgang der Vorrichtung entnommen und unmittelbar eingesetzt werden oder werden in Vorratsbehälter abgelegt, die beispielsweise auch gesondert in den Handel gelangen können.

Als Folienmaterial wird vorzugsweise eine dünne Metallfolie, insbesondere eine Aluminiumfolie mit einer Dicke von 0,01 bis 0,025 mm verwendet. Es ist auch möglich, ein eine Metallfolie umfassendes Verbundmaterial einzusetzen.

Ein Ausführungsbeispiel für die Erfindung ist in den Zeichnungen dargestellt und nachfolgend beschrieben. Dabei zeigen rein schematisch:
- Fig. 1: eine erfindungsgemässe Vorrichtung im Längsschnitt;
- Fig. 2: die Vorrichtung aus Fig. 1 in der Aufsicht von oben;
- Fig. 3: verschiedene Möglichkeiten zum Falten eines Folienstreifens.

Ein Beispiel für eine erfindungsgemässe Vorrichtung wird im folgenden mit Bezug auf die Figuren 1 und 2 beschrieben, die die Vorrichtung in verschiedenen Ansichten zeigen. Die Vorrichtung umfasst eine Aufnahmeeinheit 1 mit einer Halterung 2 für eine Vorratsrolle 3 für eine Folienbahn 14. Die Halterung 2 steht mit einem Antrieb 4 in Verbindung, mit dem die Vorratsrolle 3 zum Abwickeln der Folienbahn 14 in Drehbewegung versetzt werden kann. Zum Abwickeln der Folienbahn 14 von der Vorratsrolle 3 ist des weiteren eine Abwickeleinrichtung 5 vorgesehen, die zwei quer zur Folienbahn ausgerichtete Vorschubrollen 6,12 umfasst, die voneinander beabstandet sind. Zumindest die in Abwickelrichtung A weiter hinten liegende Rolle 12 ist durch einen weiteren Antrieb 7 angetrieben. Die Umdrehungsgeschwindigkeiten der Rollen 6,12 und der Vorratsrolle 3 sind vorzugsweise so aneinander angepasst, dass eine ausreichende, vorzugsweise konstante Spannung der Folienbahn 14 innerhalb der Vorrichtung erzeugt wird, die Folienbahn 14 jedoch nicht reisst. Eine Prägeeinrichtung 8 umfasst vorliegend 3 Prägerollen 9,10,11, die die Folienbahn 14 in unterschiedlichen Abständen zu ihrem Rand zu prägen imstande sind. Entlang der Prägelinien 25, die in Abwickelrichtung A bzw. in Längsrichtung der Folienbahn 14 verlaufen, kann der Folienabschnitt beim späteren Gebrauch auf einfache Weise gefaltet werden. Das Material für die Folienbahn 14 ist vorzugsweise plastisch verformbar, insbesondere eine dünne Metallfolie, z.B. Staniol.

Hinter der Prägeeinrichtung 8 und der weiteren Vorschubrolle 12 ist eine Schneidvorrichtung 13 angeordnet, die die Folienbahn quer zur Abwickelrichtung A schneidet. Die Schneidvorrichtung 13 kann beispielsweise ein rotierendes oder auf- und abbewegtes Messer umfassen. Der Takt der Schneidbewegung ist so gewählt, dass Folienstreifen einer vom Benutzer einstellbaren Länge erzeugt werden. Diese werden nach dem Abschneiden mittels einer Einlegeeinheit 21 in Magazine 22 eingelegt, die von aussen zugänglich sind und nach dem Befüllen entnommen werden können.

Die Prägerollen 9,10,11 können wahlweise einzeln, zu zweien oder gemeinsam aktiviert werden. Dazu ist ihre Halterung vorzugsweise höhenverstellbar, um die Prägerolle mit der Folienbahn in Berührung zu bringen bzw. einen Abstand einzuhalten. Somit kann auf einfache Weise ein Folienstreifen mit unterschiedlichen Prägelinien 25 hergestellt werden.

Die Vorrichtung umfasst des weiteren eine Halterung 26 für eine oder zwei Vorratsrollen 15 für einen darauf aufgewickelten Filz- oder Wattestreifen 16. Dieser wird unter Zuhilfenahme von Abzugs- und Spannrollen 17 von der Vorratsrolle 15 abgewickelt. Mit einem Leimauftragekopf 18 eines Leimgeräts 19 wird auf den Filz- oder Wattestreifen Klebstoff aufgetragen. Der Filz- oder Wattestreifen 16 wird an die Folienbahn 14 herangeführt und mittels Anpressrollen 20 an diese angedrückt. Er wird im Randbereich der Folienbahn befestigt, vorliegend an beiden Längskanten. Zum Abwickeln der Vorratsrollen 15 für den Filz- oder Wattestreifen 16 ist ein geeigneter Antrieb vorhanden, der vorliegend nicht dargestellt ist.

Die Komponenten der erfindungsgemässen Vorrichtung sind in einem Gehäuse 23 angeordnet, das an einem Ende eine Tür 24 aufweist. Durch diese sind die Halterungen 2,25 für die Vorratsrollen 3,15 in geöffnetem Zustand zugänglich, so dass die Vorratsrollen ausgetauscht werden können.

Fig. 3 zeigt einen Schnitt durch einen Folienstreifen 14 in verschiedenen Herstellungsstadien. Fig. 3a zeigt einen Folienstreifen 14 mit zwei Prägelinien 25,25'. Die erste Prägelinie 25 befindet sich in der Nähe des Randes des Folienstreifens und trennt einen Randbereich 14' ab. Die weitere Prägelinie 25' befindet sich im wesentlichen in der Mitte des Folienstreifens. Der Folienstreifen 14 wird entlang der ersten Prägelinie 25 geknickt, so dass der Randbereich 14' auf dem übrigen Folienstreifen 14 zu liegen kommt (Fig. 3b). Optional wird ein Filz- oder Wattestreifen 16 als Saugband auf den Randbereich 14' appliziert (Fig. 3c) oder zwischen dem Randbereich 14' und dem übrigen Folienstreifen 14 angeordnet (Fig. 3d). Der Folienstreifen wird anschliessend optional entlang der weiteren Prägelinie 25' gefaltet(Fig. 3e). Weiter optional kann ein nochmals mittiges Falten entlang der Prägelinie 25'' erfolgen (Fig. 3f). Zumindest die Prägelinien 25,25' werden mit der erfindungsgemässen Vorrichtung angebracht. Falls statt der Prägeeinrichtung 8 gemäss Fig. 1 und 2 ein Falzwerk verwendet wird, können auch die Falzschritte nach Fig. 3b, 3e oder 3f automatisiert werden. Der erfindungsgemässe Zweck wird jedoch bereits durch eine Prägelinie erreicht, durch die der Folienstreifen 14 beim späteren Gebrauch leicht von Hand zu falten ist. Je nach Einstellung liefert die erfindungsgemässe Vorrichtung Folienstreifen gemäss den Fig. 3a-3f als Endprodukt. Diese werden vorzugsweise in einem Vorratsbehälter gesammelt und stehen zum Gebrauch oder zum Weitervertrieb zur Verfügung.

## Patentansprüche

1. Vorrichtung zur Herstellung von gebrauchsfertigen Folienstreifen zum Färben einzelner Haarsträhnen, mit einer Aufnahmeeinheit (1) für wenigstens eine Vorratsrolle (3) für eine Folienbahn (14), einer Abwickeleinrichtung (5), einer Schneideinrichtung (13), die die abgewickelte Folienbahn (14) zu schneiden imstande ist, und mit einer Präge- oder Falzeinrichtung (8), die die Folienbahn (14) oder einen abgeschnittenen Folienstreifen mit wenigstens einer Prägung (25,25',25'') oder wenigstens Falz zu versehen imstande ist.

2. Vorrichtung nach Anspruch 1, **dadurch gekennzeichnet, dass**, die Schneideinrichtung (13) die Folienbahn (14) quer zu ihrer Längsrichtung bzw. Abwickelrichtung zu schneiden imstande ist und die Präge- oder Falzeinrichtung (8) die Folienbahn (14) oder einen abgeschnittenen Folienstreifen mit wenigstens einer in Längsrichtung verlaufenden Prägung (25,25',25'') oder wenigstens einem in Längsrichtung verlaufenden Falz zu versehen imstande ist.

3. Vorrichtung nach Anspruch 1 oder 2, **gekennzeichnet durch** eine weitere Aufnahmeeinheit (25) für eine Vorratsrolle (15) für einen Filz- oder Wattestreifen (16) und **durch** eine Klebeeinrichtung, die den Filzoder Wattestreifen (16) auf die Folienbahn (14) aufzukleben imstande ist.

4. Vorrichtung nach Anspruch 3, **dadurch gekennzeichnet, dass** die Klebeeinrichtung wenigstens eine Anpressrolle (20) umfasst, die den Filz- oder Wattestreifen (16) auf die Folienbahn (14) drückt.

5. Vorrichtung nach einem der vorangegangenen Ansprüche, **gekennzeichnet durch** eine Einlegeeinheit (21), die Folienstreifen in ein Magazin (22) einzulegen imstande ist.

6. Vorrichtung nach einem der vorangegangenen Ansprüche, **dadurch gekennzeichnet, dass** die Aufnahmeeinheit (1), die Präge- oder Falzeinrichtung (8) und die Schneideinrichtung (13) linear hintereinander angeordnet sind.

7. Vorrichtung nach einem der vorangegangenen Ansprüche, **dadurch gekennzeichnet, dass** die Abwickeleinrichtung (5) Vorschubrollen (6,12) umfasst, die die Folienbahn (14) ergreifen, und einen Antrieb (7), mit dem die Vorschubrollen (6,12) in eine Drehbewegung versetzt werden.

8. Vorrichtung nach einem der vorangegangenen Ansprüche, **dadurch gekennzeichnet, dass** die Präge- oder Falzeinrichtung (8) eine Mehrzahl von Falz- oder Prägerollen (9,10,11) umfasst, die wahlweise einzeln oder zusammen mit der Folienbahn (14) oder dem Folienstreifen in Berührung gebracht werden können, so dass Falze oder Prägungen an unterschiedlicher Stelle herstellbar sind.

9. Vorrichtung nach einem der vorangegangenen Ansprüche, **gekennzeichnet durch** Mittel zur Erzeugung einer vorzugsweise konstanten Bahnspannung der Folienbahn (14) und/oder des Folienstreifens.

10. Vorrichtung nach einem der vorangegangenen Ansprüche, **dadurch gekennzeichnet, dass** die Aufnahmeeinheit (1), die Abwickeleinrichtung (5) und die Schneideinrichtung (13) zum automatischen Betrieb wenigstens einen Antrieb (4, 7) und vorzugsweise eine Steuereinrichtung umfassen.
